# EUROPÄISCHE PATENTSCHRIFT

(11) **EP 0 240 822 B1**
(45) Veröffentlichungstag und Bekanntmachung des Hinweises auf die Patenterteilung: **29.07.1992**
(21) Anmeldenummer: 87104224.8
(22) Anmeldetag: 23.03.1987
(51) Int. Cl.: H01R 4/36

(54) **Rahmenklemme zum Anschluss elektrischer Leiter**
Frame clamp for connecting an electric conductor
Prise de châssis pour connexion de conducteur électrique

(30) Priorität: 04.04.1986 DE 3611366
(43) Veröffentlichungstag der Anmeldung: 14.10.1987
(73) Patentinhaber: SIEMENS AKTIENGESELLSCHAFT, 80333 München (DE)
(72) Erfinder: Seidenbusch, Heinz, D-8458 Sulzbach-Rosenberg (DE)

(56) Entgegenhaltungen:
- DE-A- 2 352 432
- DE-A- 3 417 010
- FR-A- 2 234 676
- US-A- 2 434 604

## Beschreibung

Die Erfindung bezieht sich auf eine Klemme mit verrastbarer Abdeckung zum Anschluß elektrischer Leiter an eine Schiene, bestehend aus einem mit der Schiene in Verbindung stehenden Bügel mit einem Gewinde für die Anschlußschraube, die von einem U-förmigen, im Kopfbereich der Anschlußschraube geführten Druckstück umgeben ist.

Bei einer bekannten Klemme der obengenannten Art (DE-A-23 52 432) ist zum Erden einer Tragschiene ein mit der Druckschraube versehener Bügel mit der Tragschiene verbindbar, der einen Anschlußleiter gegen die Tragschiene pressen kann.

Bei einer weiterhin bekannten Rahmenklemme (DE-OS 2 161 882) ist eine Stromschiene über einen Isolierkörper mit einem Montagefuß zum Anschluß an einer Tragschiene versehen. Die Befestigung des Rahmens an der Stromschiene erfolgt über eine am Rahmen befestigten Federzunge, die in eine entsprechende Rastausnehmung hineingreift.

Der vorliegenden Erfindung liegt die Aufgabe zugrunde, eine Rahmenklemme der obengenannten Art zu schaffen, die auf einfache Weise befestigt werden kann und die gegen äußere Berührung, vorzugsweise die sogenannte Fingerbeberührung, auf einfache Weise geschützt ist. Dies wird auf einfache Weise dadurch erreicht, daß der Bügel als geschlossener Rahmen zum Umgreifen der Stromschiene ausgebildet ist; daß die Abdeckung einen Kanal aufweist, für die aus Rahmen, Anschlußschraube und Druckstück bestehende Einheit, welche in den Kanal einschiebbar und verrastbar ist; daß die Abdeckung auf einer Seite Einführtrichter aufweist, für die Leiter, welche in den Rahmen durch die Einführtrichter eingeführt werden können; und daß die Abdeckung auf der den Einführtrichtern gegenüberliegenden Seite derart mit einer der Stromschiene entsprechenden Aussparung versehen ist, daß die Stromschiene quer zur Richtung, in welche die Einheit in den Kanal einschiebbar ist, in den Rahmen durch die Aussparung eingeführt werden kann. Um mehrere Rahmenklemmen als Einheit mit einem elektrischen Gerät verbinden zu können ist es von Vorteil, wenn die Abdeckung mehrere Einschubkammern für die Klemmen aufweist und als Einheit mit einem die Stromschienen als Anschlüsse aufweisenden elektrischen Gerät verrastbar ist. Um zu vermeiden, daß sich die Einheit während des Betriebes vom Gerät löst, ist es weiterhin von Vorteil, wenn zur Verrastung des Rahmens in der Abdeckung Rastarme vorgesehen sind, deren Rückbewegung zur Freigabe durch das Verrasten der Abdeckung mit dem Gerät gesperrt ist. Eine einfache Ausführungsform hat sich hierfür ergeben, wenn die Rasteinrichtung für Einheit und Gerät jeweils zwischen zwei Einschubkammern liegt bzw. wenn die Rasteinrichtung quer zur Einschubrastung der Klemmen wirkt und der die Rasten tragende Vorsprung des Gerätegehäuses die Freigabestellung der Rastarme blockiert. Mehrere Anschlußdrähte können auf einfache Weise mit einer Rahmenklemme in Verbindung gebracht werden, wenn der Rahmen vor dem der Anschlußschraube zugewandten Einführtrichter mit einer Hemmstellung in der Abdeckung versehen ist. Um lediglich einen Draht, beispielsweise in den oberen Einführtrichter klemmen zu können ist es von Vorteil, wenn die Hemmstellung durch eine Verbreiterung des Steges des U-förmigen Druckstückes im Zusammenwirken an der Innenwand der Einschubkammer erreicht ist.

Anhand der Zeichnung wird ein Ausführungsbeispiel gemäß der Erfindung beschrieben und die Wirkungsweise näher erläutert.

Es zeigen:
- Fig. 1: eine Vorderansicht auf eine aus drei Rahmenklemmen bestehende Einheit zum Anschluß eines Schützes, zum Teil im Schnitt,
- Fig. 2: eine Schnittdarstellung gemäß der Linie II-II nach Fig. 1,
- Fig. 3: eine Schnittdarstellung gemäß der Linie III-III nach Fig. 1 und
- Fig. 4: eine Querschnittsdarstellung gemäß der Linie IV-IV nach Fig. 1.

Die in der Zeichnung dargestellte Rahmenklemme besteht aus dem Rahmen 1, in dem ein Gewinde 2 für die Anschlußschraube 3 vorgesehen ist. Das Druckstück 4 ist U-förmig geformt und ist mit einer Ausnehmung 5 über den Kopf 6 der Anschlußschraube 3 geführt, so daß es beim Eindrehen der Anschlußschraube 3 in das Gewinde 2 mitgeführt wird. Die aus Rahmen, Anschlußschraube und Druckstück bestehende Einheit wird jeweils in einen Kanal 7 in einer Abdeckung 8 eingeschoben. Die den Rahmen 1 flankierenden Wände 9 des Kanales 7 sind teilweise geschlitzt, so daß sich federnde Arme 10 bilden, an denen krallenförmige Ansätze 11 angeformt sind, die in den Einschubbereich des Rahmens 1 eingreifen und somit nach Einschub der Einheit ein Herausfallen verhindern. Die Abdeckung 8 hat für jede Rahmenklemme jeweils zwei Einführtrichter 12, 13, die durch einen Steg 14 voneinander getrennt sind. Hinter dem Steg 14 endet die mit dem elektrischen Gerät 15 verbundene Stromschiene 16, so daß die in Fig. 2 angedeuteten Leiter 17 und 18 oberhalb und unterhalb der Stromschiene in den Rahmen durch die Einführtrichter 12, 13 eingeführt werden können. Das Druckstück 4 wird mit dem Steg 19 zwischen zwei in den Kanälen 7 angeformten Rippen 20 geführt. Der Steg 19 ist im Mittelbereich breiter ausgeführt und der Abstand der Führungsrippen 20 wird im Oberbereich kleiner, so daß das Druckstück nach Hochschieben der Rahmenklemme, wie dies im mittleren Teil der Fig. 1 zu ersehen ist, in diesem Bereich verspannt wird, so daß sich die Klemme, wenn sie nur für einen Leiter geöffnet ist, nicht von selbst verschieben kann. Zwischen den einzelnen Kammern besitzt die Abdeckung quaderförmige Ausnehmungen 21, in die entsprechend geformte Ansätze 22 des Gerätes 15 eingeschoben werden können. Ein in der Ausnehmung angeformter Rasthaken 23, der in eine entsprechende Rastausnehmung 24 des Gerätes 15 eingreifen kann, dient zur Halterung der Abdeckung am Gerät 15. Dadurch, daß der Ansatz 22 an den Wänden 9 anliegt und auch im Bereich der federnden Arme 10 die quaderförmige Ausnehmung 21 ausfüllt, ist ein Zurückfedern der federnden Arme 10 ausgeschlossen, so daß ein Herausdrücken des Rahmens 1 aus dem Kanal 7 unmöglich ist. Die Abdeckung 8 ist auf der den Einführtrichtern 12, 13 gegenüberliegenden Seite geschlossen ausgeführt, so daß die Leiter 17 und 18 nur bis zu dieser Wand eingeschoben werden können. Für die Stromschiene 16 ist eine entsprechende Aussparung in dieser Wand vorhanden. Auf der dem Kanal 7 gegenüberliegenden Seit der Abdeckung ist eine Schraubendrehereinführöffnung 25 vorhanden, so daß auch der Schraubenkopf 6 gegen Berührung durch Finger geschützt ist.

Durch die erfindungsgemäße Ausführung ist somit eine einfache Halterung für Rahmenklemmen mit entsprechendem Berührungsschutz gegeben, die einfach herzustellen und zu montieren ist. Die vorgefertigte Einheit wird am Gerät verrastet und ist ohne Hilfsmittel nicht wieder lösbar.

## Patentansprüche

1. Klemme mit verrastbarer Abdeckung (8) zum Anschluß elektrischer Leiter (17, 18) an eine Stromschiene (16), bestehend aus einem die Schiene umgreifenden Bügel (1) mit einem Gewinde (2) für eine Anschlußschraube (3), die von einem U-förmigen, im Kopfbereich der Anschlußschraube geführten Druckstück (4) umgeben ist,
**dadurch gekennzeichnet,**
daß der Bügel (1) als geschlossener Rahmen zum Umgreifen der Stromschiene (16) ausgebildet ist;
daß die Abdeckung einen Kanal (7) aufweist, für die aus Rahmen (1), Anschlußschraube (3) und Druckstück (4) bestehende Einheit, welche in den Kanal (7) einschiebbar und verrastbar ist;
daß die Abdeckung auf einer Seite Einführtrichter (13, 14) aufweist, für die Leiter (17, 18), welche in den Rahmen durch die Einführtrichter eingeführt werden können;
und
daß die Abdeckung auf der den Einführtrichtern gegenüberliegenden Seite derart mit einer der Stromschiene entsprechenden Aussparung versehen ist, daß die Stromschiene (16) quer zur Richtung, in welche die Einheit in den Kanal (7) einschiebbar ist, in den Rahmen durch die Aussparung eingeführt werden kann.

2. Rahmenklemme nach Anspruch 1, **dadurch gekennzeichnet,** daß die Abdeckung (8) mehrere Einschubkammern (7) für die Klemmen (1) aufweist und als Einheit mit einem die Stromschienen (16) als Anschlüsse aufweisenden elektrischen Gerät (15) verrastbar ist.

3. Rahmenklemme nach Anspruch 2, **dadurch gekennzeichnet,** daß zur Verrastung des Rahmens (1) in der Abdeckung (8) Rastarme (10) vorgesehen sind, deren Rückbewegung zur Freigabe durch das Verrasten (23, 24) der Abdeckung (8) mit dem Gerät (15) gesperrt ist.

4. Rahmenklemme nach Anspruch 2 oder 3, **dadurch gekennzeichnet,** daß die Rasteinrichtung (23, 24) für Einheit und Gerät (15) jeweils zwischen zwei Einschubkammern (7) liegt.

5. Rahmenklemme nach Anspruch 4, **dadurch gekennzeichnet,** daß die Rasteinrichtung quer zur Einschubrastung der Klemmen (1) wirkt und der die Rasten (24) tragende Vorsprung des Gerätegehäuses (15) die Freigabestellung der Rastarme (10) blockiert.

6. Rahmenklemme nach einem der vorhergehenden Ansprüche, **dadurch gekennzeichnet,** daß die Abdeckung (8) je Kammer (7) zwei in Schraubrichtung übereianderliegende Einführtrichter (12, 13) aufweist, die durch einen die Stromschienen (16) überdeckenden Steg (14) getrennt sind.

7. Rahmenklemme nach Anspruch 6, **dadurch gekennzeichnet,** daß der Rahmen (1) vor dem der Anschlußschraube (3) zugewandten Einführtrichter (12) mit einer Hemmstellung (19, 20) in der Abdeckung (8) versehen ist.

8. Rahmenklemme nach Anspruch 7, **dadurch gekennzeichnet,** daß die Hemmstellung durch eine Verbreiterung des Steges (19) des U-förmigen Druckstückes (4) im Zusammenwirken mit einer Verringerung des Abstandes von Führungsstegen (20) an der Innenwand der Einschubkammer (7) erreicht ist.

## Claims

1. Terminal with latching cover (8) for connecting electrical conductors (17, 18) to a current rail (16), consisting of a clamp (1) encompassing the rail, with a thread (2) for a connection screw (3), which is surrounded by a U-shaped pressure piece (4) guided in the head region of the connection screw, characterized in that the clamp (1) is constructed as a closed frame for encompassing the current rail (16);
the cover has a channel (7) for the unit consisting of frame (1), connection screw (3) and pressure piece (4), which unit can be inserted and latched into the channel (7);
the cover has inlet funnels (13, 14) on one side, for the conductors (17, 18), which can be introduced into the frame through the inlet funnels; and
on the side opposite the inlet funnels the cover is provided with a recess, corresponding with the current rail, in such a way that the current rail (16) can be introduced into the frame through the recess at right angles to the direction in which the unit can be inserted into the channel (7).

2. Frame terminal according to claim 1, characterized in that the cover (8) has several insertion chambers (7) for the terminals (1) and can be latched as a unit with an electrical apparatus (15) having the current rails (16) as connections.

3. Frame terminal according to claim 2, characterized in that for the latching of the frame (1) in the cover (8) latching arms (10) are provided, the return movement of which for release is blocked by the latching (23, 24) of the cover (8) with the apparatus (15).

4. Frame terminal according to claim 2 or 3, characterized in that the latching device (23, 24) for unit and apparatus (15) in each case lies between two insertion chambers (7).

5. Frame terminal according to claim 4, characterized in that the latching device operates at right angles to the insertion latching of the terminals (1) and the projection of the apparatus housing (15) carrying the latches (24) blocks the release position of the latching arms (10).

6. Frame terminal according to one of the preceding claims, characterized in that the cover (8) per chamber (7) has two inlet funnels (12, 13) which are superjacent in the direction of the screw and which are separated by a bar (14) covering the current rails (16).

7. Frame terminal according to claim 6, characterized in that in front of the inlet funnel (12) facing the connection screw (3) the frame (1) is provided with a stopping position (19, 20) in the cover (8).

8. Frame terminal according to claim 7, characterized in that the stopping position is achieved by a widening of the bar (19) of the U-shaped pressure piece (4) in cooperation with a reduction of the distance of guide bars (20) at the inner wall of the insertion chamber (7).

## Revendications

1. Borne à capot verrouillable (8) pour le raccordement de conducteurs électriques (17,18) à un rail conducteur (16), constituée par un étrier (1) entourant le rail et comportant un filetage (2) pour une vis de raccordement (3) qui est entourée par un élément de serrage (4) en forme de U, guidé dans la partie de tête de la vis de raccordement,
caractérisée par le fait
que l'étrier (1) est agencé sous la forme d'un cadre fermé servant à enserrer le rail conducteur (16);
que le capot possède un canal (7) pour l'unité qui est constituée par le cadre (1), la vis de raccordement (3) et l'élément de serrage (4) et qui peut être inséré et verrouillé dans le canal (7);
que le capot possède, d'un côté, des entonnoirs d'introduction (13,14), pour des conducteurs (17,18), qui peuvent être introduits dans le cadre au moyen des entonnoirs d'introduction; et
que le capot comporte, sur le côté opposé aux entonnoirs d'introduction, un évidement correspondant au rail conducteur, de sorte que le rail conducteur (16) peut être inséré à travers l'évidement dans le cadre, transversalement à la direction dans laquelle l'unité peut être insérée dans le canal (7).

2. Borne à cadre suivant la revendication 1, caractérisée par le fait que le capot (8) comporte plusieurs chambres d'insertion (7) pour les bornes (1) et peut être verrouillé, sous la forme d'une unité avec un appareil électrique (15) possédant les rails conducteurs (16) en tant que bornes.

3. Borne à cadre suivant la revendication 2, caractérisée par le fait que pour le verrouillage du cadre (1), dans le capot (8) il est prévu des bras d'encliquetage (10), dont le mouvement arrière de libération est bloqué par l'encliquetage (23,24) du capot (8) avec l'appareil (15).

4. Borne à cadre suivant la revendication 2 ou 3, caractérisée par le fait que le dispositif d'encliquetage (23,24) pour l'unité et l'appareil (15) est situé respectivement entre deux chambres d'insertion (7).

5. Borne à cadre suivant la revendication 4, caractérisée par le fait que le dispositif d'encliquetage agit transversalement par rapport à la direction d'insertion avec encliquetage des bornes (1) et que la partie saillante, qui porte les éléments d'encliquetage (24) du boîtier (15) de l'appareil, empêche la libération des bras d'encliquetage (10).

6. Borne à cadre suivant l'une des revendications précédentes, caractérisée par le fait que le capot (8) possède, pour chaque chambre (7), deux entonnoirs (12,13) superposés dans la direction de vissage et qui sont séparés par une barrette (14) qui recouvre les rails conducteurs (16).

7. Borne à cadre suivant la revendication 6, caractérisée par le fait que le cadre (1) comporte, en avant de l'entonnoir d'introduction (12) tourné vers la vis de raccordement (3), une position de blocage (19,20) dans le capot (8).

8. Borne à cadre suivant la revendication 7, caractérisée par le fait que la position de blocage est atteinte au moyen d'un élargissement de la barrette (19) de l'élément de serrage (4) en forme de U, en coopération avec une réduction de la distance des barrettes de guidage (20) à proximité de la paroi intérieure des chambres d'insertion (7).
